# EUROPÄISCHE PATENTSCHRIFT

(11) **EP 0 017 108 B1**
(45) Veröffentlichungstag und Bekanntmachung des Hinweises auf die Patenterteilung: **15.12.1982**
(21) Anmeldenummer: 80101515.7
(22) Anmeldetag: 22.03.1980
(51) Int. Cl.: B65D 41/58, B65D 45/32

(54) **Verschluss zum dichten Verschliessen und leichten Wiederöffnen einer Flasche**
Closure for tightly closing a bottle and allowing easy reopening
Bouchon pour fermeture étanche de bouteille et d'ouverture facile

(30) Priorität: 30.03.1979 CH 2973/79
(43) Veröffentlichungstag der Anmeldung: 15.10.1980
(73) Patentinhaber: CREATECHNIC PATENT AG, 8305 Dietlikon (CH)
(72) Erfinder: Dubach, Werner, CH-8304 Wallisellen (CH)
(74) Vertreter: Petschner, Goetz

## Beschreibung

Die Erfindung betrifft einen Verschluss zum dichten Verschliessen und doch leichten Wiederöffnen einer Flasche oder dgl. Behälter, welche Flasche einen Hals mit Ausgabeöffnung, eine diese umgebende Halsstirnfläche und einen unterhalb der letzteren gelegenen, an seiner Unterseite von einer Einschnürung begrenzten Mündungswulst besitzt, wobei der Verschluss eine als Verschlusskopf dienende Kappe mit Dachwandung und um diese umlaufende Kappenseitenwandung mit sich zwecks Spreizen beim Aufsetzen auf die Ausgabeöffnung der Flasche von ihrem unteren Rand aus quer zum letzteren erstreckenden Schlitzen und mit auf der Innenseite der Kappenseitenwandung einwärts ragendem, in verschliess-Stellung zum Angreifen an die eingeschnürte Unterseite des Mündungswultes der Flache dienendem Innenringwulst, eine auf der Innenseite der Dachwandung angebrachte, in Verschliess-Stellung zum Dichten der Ausgabeöffnung der Flasche dienende Tülle, eine an einer Betätigungsseite der Kappe mit dem Finger betätigbare Betätigungsnase, sowie eine jeden in der Kappenseitenwandung vorhandenen Schlitz in Verschliess-Stellung ringförmig unter dichtendem Andrücken des Innenringwulstes des Kappenseitenwandung an die eingeschnürte Unterseite des Mündungswulstes der Flasche überbrückende, an mindestens einem von der Betätigungsseite entfernten Bereich der Kappenseitenwandung mit der letzteren verbundene Befestigungseinrichtung mit mindestens einem Spannbrückenglied umfasst, das in Verschliess-Stellung durch zur Kappenseitenwandung tangentiale Streckung gespannt ist und hierdurch ein Zusammendrücken jedes Schlitzes und ein allseitig gleichmässiges Andrücken des Innenringwulstes an die Unterseite des eingeschnürten Mündungswulstes des Flaschenhalses bewirkt.

Ein solcher Verschluss ist bereits in der CH-A-605306 (Refil Aktiengesellschaft, Triesenberg, Fürstentum Liechtenstein) und in der DE-A-2554887 beschrieben.

Bei diesem Verschluss hat sich nun aber gezeigt, dass bei seiner Herstellung im Spritzgussverfahren auf dem Produktionswerkzeug eine höhere Verdichtung des Materials auftritt, als dies ursprünglich bei einer vorläufigen Herstellung der Fall war. Hierdurch wird der ganze Verschluss steifer, die die Schlitze überbrückenden Stege werden weniger elastisch, der Verschluss muss nach dem Füllen unter höherem Druck aufgesetzt werden und vor allem ist eine grössere Anstrengung zum ersten Oeffnen der Flasche oder Behälters beim Anheben der Betätigungsnase (Anhebelement) erforderlich, und ebenso geht das Wiederaufsetzen sehr viel schwerer vor sich.

Andererseits widersteht dieser fabrikationsbedingt steifere Verschluss nicht wesentlich mehr an Innendruck als ein unter geringerer Verdichtung hergestellter Verschluss aus elastischerem Material.

Um den Flascheninhalt pasteurisieren zu können, muss die Temperatur auf mindestens 62 °C während mindestens 20 Minuten gesteigert werden. Der bekannte Verschluss erträgt ohne Erweichen Temperaturen von ca. 56 °C. Der neue Verschluss muss daher aus härterem Material hergestellt werden und wird daher noch schwerer aufsetz- und abhebbar.

Aufgabe der vorliegenden Erfindung ist also die Verbesserung des oben beschriebenen Verschlusses, derart, dass er Pasteurisierbedingungen aushält, ohne undicht oder abgesprengt zu werden, und dabei gleichwohl mindestens ebenso leicht aufsetz- und abhebbar ist, wie der aus elastischerem material hergestellte Verschluss.

Diese Aufgabe wird gelöst und weitere unten dargestellte Zwecke werden erreicht durch den Verschluss der eingangs beschriebenen Art, der dadurch gekennzeichnet ist, dass das Spannbrückenglied mindestens eines Schlitzes mindestens auf der einen Seite des letzteren beim ersten Oeffnen des verschlusses bis zu dem von ihm überbückten Schlitz aufreissbar ist, so dass bei erneuter Einnahme der Verschliess-Stellung bei dem aufgerissenen Spannbrückenglied seine tangentiale Streckung und damit der Zusammenzug des betreffenden Schlitzes aufgehoben ist.

Das aufreissbare Spannbrückenglied kann auch statt nur auf einer Seite zu beiden Seiten des von ihm überbrückten Schlitzes aufreissbare Stege besitzen, mit denen es mit der Kappenseitenwandung verbunden ist. Beim Aufreissen des Steges eines Spannbrückengliedes auf einer Seite des Schlitzes spreizt sich dieser Schlitz ungehindert von einer Tangentialspannung. Das Abnehmen des zum Beispiel unter Pasteurisierbedingungen sehr fest und praktisch nur unter Benützung eines Werkzeugs (nach Art eines Coca-Cola®-Flaschenöffners) anhebbaren Verschlusses wird durch das Aufreissen also sehr erleichtert, und auch das Wiederaufsetzen auf die nicht völlig geleerte Flasche von Hand bietet nun keine Schwierigkeiten. Natürlich ist der verbleibende Inhalt der Flasche nicht mehr so dicht verschlossen, wie vor dem ersten Oeffnen, er ist ja auch zum alsbaldigen Verbrauch bestimmt.

Das Aufreissen des Steges eines Spannbrückengliedes und damit der Wegfall der Tangentialspannung über den Schlitz bei aufgesetztem Verschluss bedeutet gleichzeitig auch die Kenntlichmachung der Tatsache, dass die Flasche nach der Originalabfüllung bereits geöffnet wurde. Das noch nicht aufgerissene Spannbrückenglied dient also gleichzeitig als Garantiesiegel.

Weiter kann die Schlitzung der Kappenseitenwandung aus mindestens zwei Schlitzen bestehen, welche über die einander gegenüberliegenden Bereiche zwischen der Betätigungsseite und der entgegengesetzen Seite der Kappenseitenwandung in gleicher Weise verteilt sind, und je Schlitz kann ein Spannbrückenglied vorgesehen sein. Dabei ist ledes den Schlitz überbrückende Spannbrückenglied bogenförmig und bei Spreizung des Schlitzes elastisch federnd streckbar ausgebildet und beidseitig des von ihm überbrückten Schlitzes in kurzem Abstand von letzterem an die Kappenseitenwandung angelenkt, und jedes der beiden Spannbrückenglieder kann dabei auf mindestens einer Seite des von ihm überbrückten Schlitzes den vorerwähnten in tangentialer Richtung aufreissbaren Steg besitzen, über den es mit der Kappenseitenwandung verbunden ist.

Die auf der Betätigunsseite vorgesehene Betätigungsnase kann mit der Kappenseitenwandung einstückig und starr verbunden sein, und mindestens ein aufreissbares Spannbrückenglied kann einen Abhebarm aufweisen, der sich auf der von der Betätigungsnase abgewandten Seite des zugehörigen Schlitzes von diesem weg entlang der Kappenseitenwandung erstreckt.

Der Abhebarm kann nach seinem freien Ende hin mindestens einen kleinen aufreissbaren Steg besitzen, durch den er mit der Kappenseitenwandung verbunden ist.

Sind zwei Spannbrückenglieder vorhanden, so kann ein sich am Umfang der Kappenseitenwandung erstreckendes Brückenelement vorgesehen sein, welches die beiden Spannbrückenglieder miteinander verbindet, und jedes Spannbrückenglied kann auf seiner zwischen dem von ihm überbrückten Schlitz und dem Brückenelement gelegenen Seite einen in tangentialer Richtung aufreissbaren Steg besitzen, durch den es mit der Kappenseitenwandung verbunden ist. Das Brückenelement erstreckt sich dann vorzugsweise über die Betätigungsnase. Auch kann das Brückenelement mindestens einen aufreissbaren Steg aufweisen, durch den es mit den an der Kappenseitenwandung befestigten Flanken der Betätigungsnase verbunden ist.

Der vor der Stirnseite der Betätigungsnase gelegene Bereich des Brückenelements ist dabei vorzugsweise von Stegen frei und vor dem ersten Oeffnen des Verschlusses nach oben von der Betätigungsnase abhebbar, wobei die Betätigungsnase in der Verschliess-Stellung verbleibt, bis die Stegverbindung mindestens eines der Spannbrückenglieder mit der Kappenseitenwandung auf mindestens einer Seite des von ihm überbrückten Schlitzes aufgerissen ist. Erst dann tritt bei etwas stärkerer Kraftaufwendung als zum Aufreissen der Stege erforderlich ist, ein Abheben der Betätigungsnase durch leichten Fingerdruck ein.

Der erfindungsgemässe Schlitzkappenverschluss kann weiter unabhängig von der aufreissbaren Ueberbrückung eines oder mehrerer Schlitze eine Anzahl Verbesserungen aufweisen.

Hierzu gehört eine verbesserung der Betätigungsnase. Die scharfe untere Vorderkante der letzteren schneidet in den abhebenden Finder ein und macht das Abheben unter Umständen schmerzhaft.

Erfindungsgemäss wird daher an der Unterseite der Betätigungsnase ein Abhebwulst von vorzugsweise halbkreisförmigen Querschnitt vorgesehen, dessen eine Seitenwandung mit der Stirnfläche der Betätigungsnase fluchtet, so dass die scharfe Vorderkante an der Unterseite der Betätigungsnase entfällt. Entsprechend sind die beiden Stützstreben auf der Oberseite der Betätigungsnase bis praktisch zum Umfangsrand der Kappenoberfläche verlängert, so dass bei Druck mit dem Finger auf den Abhebwulst an der Unterseite der Betätigungsnase nicht nur der unterste Bereich der Kappenseitenwandung bis zum Innenringwulst im Bereich der Betätigungsnase etwas angehoben wird, sondern der ganze vordere Bereich der Kappenseitenwandung mit dem darin befindlichen Bereich des Innenringwulstes leicht nach vorn und oben von der Flaschenmündung weggebogen wird.

Es hat sich jedoch gezeigt, dass der genannte abgerundete Abhebwulst, wenn er aus der unteren Abschlussfläche ver verschlusskappe herausragt, Störungen beim maschinellen Zuführen der Kappen in einer automatischen Kappenschliessmaschine verursachen kann, indem nämlich infolge Schrägstellen der Kappen eine auf die andere auflaufen und sich in der Maschine verklemmen kann.

Dies wird erfindungsgemäss dadurch vermieden, dass die Unterseite der Betätigungsnase parallel zur unteren Abschlussfläche der Verschlusskappe aber etwas oberhalb der letzteren, verläuft, und der Abhebwulst nur soweit aus der Unterseite der Betätigungsnase hervorragt, dass er höchstens bis zur genannten Abschlussebene der Kappenunterseite, aber nicht über diese nach unten hinausragt. Hierdurch bleibt ein flaches Aufliegen der Unterseite der Verschlusskappe auf dem Transportband auch bei Vibrieren des letzteren zwecks Förderung der Kappen in die Maschinen gewährleistet und die Gefahr, dass eine Kappe sich unter Schrägstellen auf die andere aufschiebt, wird vermieden.

Die Kappenseitenwandung des vorgeschlagenen Verschlusses ist in achsialer Richtung vom untern Kappenumfangsrand an bis nahe zur Dachwandung hinauf ein- oder mehrfach geschlitzt. Die Kappenseitenwandung fällt darum für die Dichtungsfunktion des verschlusses aus. Diese Dichtungsfunktion muss eine an der Innenseite der Dachwandung befestigte und sich in die Flaschenmündung erstreckende Tülle übernehmen. Vorzugsweise wird diese Tülle lang ausgebildet, in ihrer Höhe annähernd der Innenhöhe der Verschlusskappe entsprechend. Wenn dabei der untere Bereich der Tülle konkav einwärts gekrümmt ist, kann die sich der Mündungsinnenseite anpressende Tülle ausser ihrer Dichtungsfunktion beim maschinellen Aufsetzen des Verschlusses für diesen zusätzlich auch eine Führungsfunktion übernehmen.

Die von Anfang an vorhandene Schlitzung der Kappenseitenwandung verhindert dabei zusätzlich, dass beim Aufsetzen des Verschlusses Luft vom äusseren Kappeninnenraum in den Raum über dem Flüssigkeitsspiegel der Flasche gepresst wird ; der Behälter oder die Flasche kann also relativ gut gefüllt werden, es sind keine unnötigen Luftpolster zwischen Kappe und Flüssigkeit vorzusehen, was sich auf die Haltbarkeit des Behälterinhalts nur vorteilhaft auswirken kann.

Der Winkel zwischen Kappenoberwandung und Kappenseitenwandung soll möglichst rechtwinklig sein und der Verschluss ist in diesem Wandbereich verhältnismässig steif, dh. dickwandig auszubilden. Steigender Innendruck führt zur Auswölbung der Kappenoberwand, dieses nach aussen Wölben der Kappenoberseite führt wegen Beibehaltung des genannten Winkels zu einer Verstärkung der Anpressung des Innenringwulstes der Kappenseitenwandung an die eingeschnürte Unterseite des Mündungswulstes, so dass steigender Innendruck zu zunehmend festerem Sitz der Kappe auf der Flasche führt.

Da die Behälterdichtung im wesentlichen der sich an die Ausgussinnenseite der Flasche anschmiegenden vorbeschriebenen Tülle überlassen bleibt, obliegt es dem fachmann, durch geeignete Ausbildung dieser Tülle einer Ueberbeanspruchung des Behälterkörpers bei stark wachsendem Innendruck entgegenzuwirken. Denkbar sind Tüllen, die allzu hohen Innendruck ähnlich Ventilen durch die geschlitzte Kappenseitenwandung entweichen lassen.

Weitere Einzelheiten der Erfindung ergeben sich aus der folgenden Beschreibung bevorzugter Ausführungsformen derselben in Verbindung mit der beiliegenden Zeichnung, in welcher
Figur 1 eine besonders einfache Ausführungsform des erfindungsgemässen Verschlusses in Seitenansicht,
Figur 2 eine Innenansicht der Ausführungsform nach Fig. 1,
Figur3 eine Axialschnitt durch dieselbe Ausführungsform entlang der mit 111-111 in Fig. 2 gekennzeichneten Ebene,
Figur4 eine Ansicht, teilweise im Schnitt, einer derjenigen von Figuren 1 bis 3 ähnlichen Ausführungsform des verschlusses mit Muffe auf einen Flaschenhals in aufgesetzter Stellung,
Figur 5 eine Draufsicht auf eine weitere Ausführungsform des Verschlusses,
Figur 6 noch eine weitere Ausführungsform desselben in Draufsicht,
Figur 7 einen Querschnitt durch eine weitere, besonders bevorzugte Ausführungsform des erfindungsgemässen Verschlusses, und
Figur 8 schliesslich einen Teil desselben Verschlusses wie in Fig. 7, von unten gesehen, zeigen.

In der in Figuren 1 bis 3 gezeigten ersten Ausführungsform des erfindungsgemässen Verschlusses, der höchst einfache Bauart aufweist und leicht, z.B. im Spritzgussverfahren herstellbar ist, besitzt die Kappe 80 eine Dachwandung 80a und eine Kappenseitenwandung 81. Letztere besitzt zwei Schlitze 82 und 83, welche sich in axialer Richtung von nahe der Dachwandung 80a bis zum unteren Kappenumfangsrand 80b der Kappenseitenwandung 81 erstrecken, in welchem sie öffnen. Die beiden Schlitze 82 und 83 sind von der Betätigungsseite, auf welcher die Kappe 80 eine Betätigungsnase 88 mit zwei Versteifungen 88a trägt, jeder um 60° nach der Gegenseite der Kappe 80 hin versetzt. bei jedem der Schlitze 82 und 83 ist benachbart dem Kappenumfangsrand 80b ein den Schlitz 82 bzw. 83 überbrückendes, beidseitig der Schlitze 82 bzw. 83 an die Kappenseitenwandung 81 angelenktes Spannbrückenglied 84 bzw. 85 vorgesehen. Auf der Innenfläche der Kappenseitenwandung 81 ragt ein Innenringwulst 89 hervor, dessen Oberseite in Verschliess-Stellung gegen die eingeschnürte Unterseite 11b des Mündungswulstes 11 des Flaschenhalses drückt.

Beim Aufpressen des Verschlusses auf die Mündung 10 eines Flaschenhalses passiert der untere Umfangsrand 80b den Mündungswulst 11 der Flasche unter Spreizen der Schlitze 82 und 83 und gleichzeitigem Strecken der Spannbrückenglieder 84 und 85. Ist der Innenringwulst 89 über den Mündungswulst 11 hinweggedrückt, so ziehen sich die Spannbrückenglieder 84 und 85 unter Zusammendrücken der offenen Enden der Schlitze 82 bzw. 83 zusammen und erhöhen so das Andrücken der Oberfläche des Innenringwulstes 89 an die eingeschnürte Unterseite 11b des Mündungswulstes 11 allseitig.

Auf der Innenseite der Kappendachwandung 80a ist eine Tülle 86 vorgesehen. Innerhalb des Umfangs der Tülle 86 besitzt die Dachwandung 80a eine Einbuchtung 87, welche dazu beiträgt, bei steigendem Innendruck in der Flaschenmündung den Andruck des Innenringwulstes 89 gegen die eingeschnürte Unterseite 11b des Mündungswulstes 11 zu erhöhen. Ausserdem kann die Aussenwandung der Tülle 86 mit einer Anzahl von parallelen Ringwülsten 86a versehen sein (Fig.4), durch welche bei Anlage an die Mündungsinnenwandung 10a bzw. den Rand der letzteren mit der Mündungsstirnfläche 11 eine Dichtung ähnlich einer Labyrinthdichtung erzielt wird.

In der in Fig. 4 gezeigten Ausführungsform des Verschlusses besitzt die Kappe 80 eine Muffe 90, die über ein Bandgelenk 91 mit der Kappe 80 vorzugsweise einstückig verbunden ist.

Bei Ausführung mit Muffe springt die Kappe beim Oeffnen des Verschlusses nicht ab, weshalb die Flasche mit der an ihr befestigten, geöffneten Kappe leicht gewaschen und wieder verschlossen werden kann, ohne das dieser Verschluss wegen aufgerissener Spannbrückenglieder aber wieder Pasteurisierbedingungen erfüllt.

Die Anlenkung des Spannbrückengliedes 84 an die Seitenwandung 81 nahe dem unteren Kappenumfangsrand 80b geschieht erfindungsgemäss über einen dünnen Verbindungssteg 92. Dabei ist das von der betätigungsnase 88 weg gerichtete .Ende 84a, 85a des Spannbrückengliedes 84, 85 als Aufreisslasche ausgebildet und nur über kleine, kurze Stege 93 mit der Kappenseitenwandung 81 verbunden und endigt in einer etwas von der Kappenseitenwandung 81 abstehenden Abreissnase 84b, 85b.

Beim automatischen Aufpressen der Kappe 80 auf eine frisch gefüllte Flasche mittels einer bekannten Füll- und Verschliessmaschine sollten die Schlitze 82 und 83 gespreizt werden, können dies aber nur verhältnismässig geringfügig tun, da sie durch die Spannbrückenglieder 84 und 85 unter starker tangentialer Spannung der letzteren wesentlich enger gehalten werden, als dies bei freier, spannungsloser Spreizung der Fall wäre.

Bei der Herstellung der Kappen aus für das Spritzgussverfahren üblichen Materialien wie Polyäthylen oder Polypropylen wird die tangentiale Verspannung der Spannbrückenglieder und damit der dichtende Sitz der Kappe auf der Flaschenmündung so fest, dass er einerseits von 6 bis 8 Atmosphären oder mehr im Flascheninneren und sogar Sterilisierung des Flascheninhaltes bei geschlossener Flasche unter Temperaturerhöhung auf 62 °C während mindestens 20 Minuten aushält, andererseits aber im maschinell aufgesetzten Zustand durch Druck eines Fingers, z.B. des Daumens, gegen die Vorder- und Unterseite der Betätigungsnase 88 nicht mehr oder nur unter grosser ;Kraftanstrengung abglichen werden kann. Vor dem Abheben des erfindungsgemässen Verschlusses nach Figuren 1 bis 3 wird daher das Ende 84a des Spannbrückengliedes 84 durch Abheben der Abreissnase 84b und Abreissen zunächst der kurzen Stege 93 und anschliessend des entlang dem Unteren Kappenumfangsrand 80a längeren Verbindungssteges 92 von der Kappenseitenwandung 81 gelöst, so dass sich der vom Spannbrückenglied 84 überbrückte Schlitz 83 weiter spreizen kann, wodurch der Druck des Innenringwulstes 89 gegen die eingeschnürte Unterseite 11b des Mündungswulstes 11 der Flasche so wesentlich erniedrigt wird, dass zwar die Kappe 80 immer noch dichtend auf der Flasche sitzt, aber doch durch verhältnismässig leichten Druck mit einem Finger gegen die Betätigungsnase 88 von der Flaschenmündung 10 abgehoben werden kann.

Genügt die beschriebene Freilegung des einen Schlitzes 83 zur ausreichenden Erleichterung des Abhebbarkeit des Verschlusses nicht, kann auch der zweite Schlitz 82 durch Aufreissen des Spannbrückengliedes 85 über sein Ende 85b und die Stege 93, 92 freigegeben werden.

Zum Wiederaufsetzen der Kappe 80 auf die Flaschenmündung 10 bedarf es nun nicht mehr des starken Aufprelldruckes einer Füll- und Verschliessmaschine, sondern die Kappe 80 kann jetzt durch Druck mit dem Daumen wieder dichtend auf die Flaschenmündung 10 aufgesetzt werden. Die Kappe 80 schliesst dann den verbleibenden Inhalt in der Flasche immer noch hermetisch gegen die Aussenluft ab, aber sie hält natürlich nicht mehr Drücke von mehreren Atmosphären aus. Das braucht sie aber auch nicht mehr zu tun, da ja ein Teil des flüssigen Flascheninhalts bereits entfernt ist, so dass sich über der Flüssigkeit ein weitaus grösserer Gasraum als Puffer befindet, und ein erneutes Sterilisieren des Flascheninhalts kommt natürlich nicht mehr in Frage. Vielmehr soll der Flascheninhalt baldigst aufgebraucht werden. Immerhin sitzt der Verschluss noch so fest auf der Flasche, dass diese auf die Seite gelegt oder sogar auf den Kopf gestellt werden kann, ohne dass die Kappe abgedrückt wird und der Flascheninhalt ausfliesst.

Die noch nicht aufgerissenen verbindungsstege 92 und 93 der Enden 84a und 85a der Spannbrückenglieder 84 und 85 zeigen an, dass die Flasche bisher noch nicht zum Verbrauch geöffnet wurde. Sie dienen also als Garantiesiegel.

In der Ausführungsform nach Fig. 5 sind beide Spannbrückenglieder 84 und 85 mit Abreissenden 84a und 85a versehen, die mit den neben den Schlitzen 82 und 83 gelegenen, von der Betätigungsnase 88 der Kappe 80 abgewandten äusseren Umfangsbereichen 82a und 83a über längere Verbindungsstege 92 und 94 sowie über kürzere, von den Schlitzen 82 und 83 entferntere Verbindungsstege 93 und 95 verbunden sind.

Bei dieser Ausführungsform des erfindungsgemässen Verschlusses kann erst das eine der beiden Enden 84a oder 85a der Spannbrückenglieder 84 und 85 und anschliessend auch das andere aufgerissen werden. Dies empfiehlt sich bei Verschlüssen aus besonders hart sitzendem Material, bei denen das Aufreissen des einen Endes, z.B. des Endes 84a, zur Freigabe des Schlitzes 82 zum leichten Abheben der kappe 80 mittels der Betätigungsnase 88 nicht genügt.

Damit beim Wiederaufsetzen der Kappe 80 auf die nur teilweise geleerte Flasche nicht die aufgerissenen Enden 84a und 85a störend von der Kappenseitenwandung 81 abstehen, können dünnere Verbindungsstege 96a und 96b auch auf den der Betätigungsnase 88 zugewandten Seiten der Schlitze 82 und 83 vorgesehen sein und es kann schliesslich um die Betätigungsnase 88 herum ein die beiden Spannbrückenglieder 84 und 85 miteinander verbindendes Brückenelement 97 vorgesehen sein, welches über kurze Verbindungsstege 98 mit den Flanken 88c und 88d der Betätigungsnase 88 abreissbar verbunden ist.

Hierdurch können die beiden Spannbrückenglieder 84 und 85 zusammen mit dem sie verbindenden Brückenelement 97 vollständig von der Kappenseitenwandung 81 und der Betätigungsnase 88 abgetrennt werden. Das Abtrennen wird weiter erleichtert, indem zwischen der Stirnseite 88e der Betätigungsnase 88 und dem Brückenelement 97 ein Spalt 99 bei der Fertigung der Kappe 80 verbleibt.

In der Ausführungsform des erfindungsgemässen verschlusses nach Fig. 6 sind die Spannbrückenglieder 84 und 85 in den von der Betätigungsnase 88 abgewandten Umfangsbereichen 82a und 83a der Kappenseitenwandung 81 unverjüngt mit der letzteren verschmolzen und nicht abreissbar.

Hingegen sind die Spannbrückenglieder auf den zur Betätigungsnase 88 hin gelegenen Bereichen neben den Schlitzen 82 und 83 über die sich am Umfangsrand länglich erstreckenden dünneren Verbindungsstege 96a und 96b abreissbar verbunden, wobei die Spannbrückenglieder 84 und 85 über ein bereits erwähntes Brückenelement 97 miteinander verbunden sind, das in der bereits beschriebenen Weise über kurze Abreiss-Stege 98 mit den Flanken 88c und 88d der Betätigungsnase 88 abreissbar verbunden ist, während zwischen der Stirnseite 88e der Betätigungsnase 88 und dem Brückenelement 97 der Spalt 99 verbleibt. Dieser Spalt 99 erstreckt sich in dieser Ausführungsform nach Fig. 6 so weit um die Stirnseite 88e der Betätigungsnase 88 herum bis auf deren Seitenflanken 88c und 88d, dass das Brückenelement 97 mit den Fingern abgehoben und einseitig oder beidseitig bis zu einem oder beiden der Schlitze 82 und 83 aufgerissen werden kann, wobei die Spitze des aufreissenden Fingers in das als dann einen Bügel bildende Brückenelement 97 eingeschoben werden kann. In dieser Ausführungsform verbleiben Brückenelement 97 und Spannbrückenglieder 84 und 85 natürlich mit der Kappenseitenwandung 81 verbunden. Wiederum ist jedoch an den aufgerissenen Stegen 96a, 96b und 98 leicht zu erkennen, dass die mit der Kappe 80 verschlossene Flasche bereits einmal geöffnet war.

Bei der erfindungsgemässen Kappe mit einseitig oder beidseitig aufreissbaren Spannbrückengliedern kann die Betätigungsnase nun wesentlich kürzer ausgestaltet sein als bei der Ausführungsform des Figuren 27 bis 31 der deutschen Offenlegungsschrift 2554887. Dies bedeutet eine sehr erhebliche Materialersparnis bei der Herstellung der Kappe.

Die Verkürzung und gleichzeitige Abstumpfung bietet auch Vorteile beim Vorsortieren für die Verschlussmaschine beim Abfüllen. Bei der bisherigen, weiter vorstehenden Nase trat ein Auflafen einer Nase auf die andere und damit ein Schrägstellen mancher Verschlüsse auf, was die Zuführung behinderte.

In der in Figuren 7 und 8 gezeigten Ausführungsform der erfindungsgemässen Verschlusskappe, die natürlich ebenfalls mit einseitig oder beidseitig aufreissbaren Spannbrückenliedern, wie sie in Figuren 1 bis 6 gezeigt sind, ausgerüstet sein kann, liegt der Innenringwulst 89 der Seitenwandung 81 der Kappe 80 im Abstand d von der Innenseite der Dachwandung 80a. Die letztere ist hier plan verlaufend gezeigt, sie kann aber auch eine flache Mulde aufweisen, wie sie in der Ausführungsform der Figuren 3 und 4 zu sehen ist. Die Tülle 86 erstreckt sich in dieser Ausführungsform fast bis zum unteren Umfangsrand 80b der Kappenseitenwandung 81, ist also wesentlich länger als in der Ausführungsform der Figuren 1 bis 6. Dabei ist vor allem die äussere Seitenwandung 86c der Tülle 86 nach der Innenseite der'Kappenseitenwandung 81 hin vorgewölbt, so dass sie in ihrem mittleren Bereich angenähert eine Kugelzone beschriebt. Die Querschnittsfläche des grössten Aussendurchmessers f der Tülle 86 erstreckt sich dabei in einem Abstand e von der Innenseite der Kappendachwandung 80a, der grösser ist, als der Abstand d der Fläche kleinster lichter Weite des Innenringwulstes 89. Vorzugsweise ist auch die Innenseite 86b der Tülle 86 eine Kugelzone beschreibend, aber konvex ausgestaltet. Die Betätigungsnase 88 besitzt entlang ihres Stirnrandes auf ihrer Unterseite einen Abhebwulst 102, dessen auswärts gerichtete Seitenflanke 103 abgerundet ist. Der Abhebwulst 102 ist vom unteren Umfangsrand 80b der Kappenseitenwandung 81 durch eine Vertiefung 104 getrennt, die seitlich des Abhebwulstes 102 offen sein kann. Der Abhebwulst 102 ragt hierdurch nicht über den unteren Umfangsrand 80b der Kappenseitenwandung 81 hinaus. Die Betätigungsnase 88 wird auf ihrer Oberseite durch zwei Stützstreben 88a versteift, die annähernd bis zur Dachwandung 80a der Kappe 80 hinauf reichen.

Im übrigen besitzt diese Ausführungsform ebenfalls Schlitze 82 und 83 und diese überbrückende Spannbrückenglieder 84 und 85.

## Patentansprüche

1. Verschluss zum dichten Verschliessen und doch leichten Wiederöffnen einer Flasche oder dgl. Behälter, welche Flasche einen Hals mit Ausgabeöffnung (10), eine diese umgebende Halsstirnfläche (11a) und einen unterhalb der letzteren gelegenen, an seiner Unterseite (11 b) von einer Einschnürung begrenzten Mündungswulst (11) besitzt, wobei der Verschluss eine als Verschlusskopf dienende Kappe (80) mit Dachwandung (80a) und um diese umlaufende Kappenseitenwandung (81) mit sich zwecks Spreizen beim Aufsetzen auf die Ausgabeöffnung (10) der Flasche von ihrem unteren rand (80b) aus quer zum letzteren erstreckenden Schlitzen (82, 83) und mit auf der Innenseite der Kappenseitenwandung einwärts ragendem, in Verschliess-Stellung zum Angreifen an die eingeschnürte Unterseite (11b) des Mündungswulstes (11) der Flasche dienendem Innenringwulst (89), eine auf der Innenseite der Dachwandung (80a) angebrachte, in Verschliess-Stellung zum Dichten der Ausgabeöffnung (10) der Flasche dienende Tülle (86), ein an einer Betätigungsseite der Kappe (80) mit dem Finger betätigbare Betätigungsnase (88), sowie eine jeden in der Kappenseitenwandung (81) vorhandenen Schlitz (82, 83) in Verschliess-Stellung ringförmig unter dichtendem Andrücken des Innenringwulstes (89) der Kappenseitenwandung (81) an die eingeschnürte Unterseite (11 b) des Mündungswulstes (11) der Flasche überbrückende, an mindestens einem von der Betätigungsseite entfernten Bereich der Kappenseitenwandung (81) mit der letzteren verbundene Befestigungseinrichtung mit mindestens einem Spannbrückenglied (84, 85) .umfasst, das in Verschliess-Stellung durch zur Kappenseitenwandung (81) tangentiale Streckung gespannt ist und hierdurch ein Zusammendrücken jedes Schlitzes (82, 83) und ein allseitig gleichmässiges Andrücken des Innenringwulstes (89) an die eingeschnürte Unterseite (11b) des Mündungswulstes (11) des Flaschenhalses bewirkt, dadurch gekennzeichnet, dass das Spannbrückenglied (84 oder 85) mindestens eines Schlitzes (82 oder 83) mindestens auf der einen Seite des letzteren beim Oeffnen des Verschlusses bis zu dem von ihm überbrückten Schlitz (82 oder 83) aufreissbar ist, so dass bei erneuter Einnahme der Verschliess-Stellung bei dem aufgerissenen Spannbrückenglied (84 oder 85) seine tangentiale Streckung und damit der Zusammenzug des betreffenden Schlitzes (82 oder 83) aufgehoben ist.

2. Verschluss nach Anspruch 1, dadurch gekennzeichnet, dass das aufreissbare Spannbrückenglied (84, 85) zu beiden Seiten des von ihm überbrückten Schlitzes (82, 83) aufreissbare Stege (93, 95) besitzt, mit denen es mit der Kappenseitenwandung (81) verbunden ist.

3. Verschluss nach Anspruch 1, dadurch gekennzeichnet, dass mindestens zwei Schlitze (82, 83) vorhanden sind, welche über einander gegenüberliegende Bereiche zwischen der Betätigungsseite und der entgegengesetzten Seite der Kappenseitenwandung (81) in gleicher Weise verteilt sind, und dass ein Spannbrückenglied (84, 85) je Schlitz (82, 83) vorgesehen ist, das bogenförmig und bei Spreizung des Schlitzes (82, 83) elastisch federnd streckbar ausgebildet und beidseitig des von ihm überbrückten Schlitzes (82, 83) in kurzem Abstand vom letzteren an die Kappenseitenwandung (81) angelenkt ist, und dass jedes der Spannbrückenglieder (84, 85) auf mindestens einer Seite des von ihm überbrückten Schlitzes (82, 83) einen in tangentialer Richtung aufreissbaren längeren Steg (92, 94) besitzt, über welchen es mit der Kappenseitenwandung (81) verbunden ist.

4. Verschluss nach einem der Ansprüche 1 bis 3, dadurch gekennzeichnet, dass die auf der Betätigungsseite vorgesehene Betätigungsnase (88) mit der Kappenseitenwandung (81) einstückig und starr verbunden ist und dass mindestens ein aufreissbares Spannbrückenglied (84, 85) einen Abhebarm (84a, 85a) aufweist, der sich auf der von der Betätigungsnase (88) abgewandten Seite des zugehörigen Schlitzes (82, 83) von diesem weg entlang der Kappenseitenwandung (81) erstreckt.

5. Verschluss nach Anspruch 4, dadurch gekennzeichnet, dass der Abhebarm (84a, 85a) nach seinem freien Ende hin mindestens einen kleinen aufreissbaren Steg (93) besitzt, durch den er mit der Kappenseitenwandung (81) verbunden ist.

6. Verschluss nach Anspruch 5, dadurch gekennzeichnet, dass bei Vorhandensein von zwei Spannbrückengliedern (84, 85) ein sich am Umfang der Kappenseitenwandung (81) erstreckendes Brückenelement (97) vorgesehen ist, welches die beiden Spannbrückenglieder (84, 85) miteinander verbindet, und dass jedes Spannbrückenglied (84, 85) auf seiner zwischen dem von ihm überbrückten Schlitz (82, 83) und dem Brückenelement (97) gelegenen Seite einen in tangentialer Richtung aufreissbaren Steg (96a, 96b) besitzt, durch den es mit der Kappenseitenwandung (81) verbunden ist.

7. Verschluss nach Anspruch 6, dadurch gekennzeichnet, dass das Brückenelement (97) mindestens einen aufreissbaren Steg (98) aufweist, durch den es mit den an der Kappenseitenwandung (81) befestigten Flanken (88c, 88d) der Betätigungsnase (88) verbunden ist.

8. Verschluss nach Anspruch 7, dadurch gekennzeichnet, dass der vor der Stirnseite (88e) der Betätigungsnase (88) gelegene Bereich des Brückenelements (97) von Stegen frei und vor dem ersten Oeffnen des Verschlusses nach oben von der Betätigungsnase (88) abhebbar ist, wobei die Betätigungsnase (88) in der Verschliess-Stellung verbleibt, bis die Stegverbindung mindestens eines der Spannbrückenglieder (84, 85) mit der Kappenseitenwandung (81) auf mindestens einer Seite des von ihm überbrückten Schlitzes (82, 83) aufgerissen ist.

9. Verschluss nach Anspruch 1, dadurch gekennzeichnet, dass er auf der Innenseite der Dachwandung (80a) eine gegen ihr unteres Ende stark verjüngte Dichtungstülle (86) trägt, deren axiale Länge annähernd der Tiefe des innenraumes der Kappe (80) entspricht.

10. Verschluss nach Anspruch 1, dadurch gekennzeichnet, dass an der Unterseite der Betätigungsnase (88) ein im Querschnitt halbkreisförmiger Abhebewulst (102) angeordnet ist, dessen unterer Rand annähernd in einer Ebene mit der Unterfläche der Betätigungsnase (88) der Kappenseitenwandung (81) liegt und dass sich an diesen abgerundeten Abhebewulst (102) eine gegebenenfalls nach den Seiten offene Vertiefung (104) anschliesst.

## Claims

1. A closure for hermetically sealing and for easily resealing a bottle or a similar container, which bottle comprises a neck with a discharge orifice (10), a neck end surface (11a) surrounding said orifice and a mouth lip (11) having a constriction at its lower side (11 b), said closure comprising a cap (80) having a roof wall (80a) and a cap side wall (81) circumferential to said roof wall and comprises slits (82, 83) extending transversely from the lower rim (80b) of said cap and being adapted for spreading when said cap is set on the mouth of the bottle (10), said cap further comprising an inside annular rim (89) on the inside of the cap side wall projecting inward and being adapted for engaging the lower side (116) of the mouth lip (11) of the bottle, when in closed condition a sealing means is mounted to the inside of the roof wall (80a) for sealing the discharge orifice (10) of the bottle when closed by said cap, a finger-actuated lift-off element (86) in a sector of said cap side wall (80) which sector serves as actuation side, and a fastening device associated with said slits (82,83) and comprising§, for each slit present in the cap side wall (81), at least one tensioning member (84, 85) curvedly bridging such slit, said tensioning member having two ends each of which ends merge with said cap side wall on opposite sides of the bridged slit, at least one of said ends of said tensioning member (84, 85) being connected in a sector of the cap side wall away from the actuation side, said tensioning member being tensioned in the closed condition by a stretching tensioned in the closed condition by a stretching force tangential to the cap side wall and thus effecting a compression of every slit (82, 83) present in the side wall and thereby a sealing pressure of the inside annular bead (89) against the lower side (11 b) of the mouth lip of the bottle neck ; the tensioning member (84, 85) of at least one slit (82, 83) further comprising, at least one of its said tension member ends and at least on that side of said slit (82, 83) bridged thereby which is located in a sector of the cap side wall away from the actuation side, characterized in that at least one tear-up strap (84 or 85) of reduced cross section by means of which strap said tension member end is connected to said cap side wall and which strap can be torn away from said cap side wall, when the closure, after being mounted on a bottle for the first time, is opened for the first time, whereby the tangential stretching and hence the ensuing compression of the particular slit (82 or 83), is alleviated.

2. The closure of claim 1, characterized in that the tensioning member (84, 85) comprises tear-up straps (9₈, 95) on both sides of the bridged slit (82, 83), by means of which straps said tensioning member is connected to the cap side wall (81.

3 The closure of claim 1, characterized in that the cap side wall consists of two slits (82, 83) in slit, each opposite sectors adjacent the actuation side of the cap side wall (81), and wherein one tensioning member is provided for each slit, each said tensioning member (84, 85) being elastically stretchable and being joined, on both sides of the slit (82, 83) it spans and close.to it, to the cap side wall, and wherein at least one of the two tensioning members comprises on at least one side of the slit it spans, a strap (92, 94) by means of which that tensioning member is connected to the cap side wall (81), which strap can be torn up in the tangential direction.

4. The closure of claim 1, characterized in that said lift-off element is connected integrally and rigidly to the cap side wall (81) and wherein at least one tensioning member comprises a lift-off arm (88) which extends on that side of the slit, bridged by the last-mentioned tensioning member, which is away from the actuation beak (88) along the cap side wall.

5. The closure of claim 4, characterized in that the lift-off arm (84a, 85a) comprises a small tear-up strip (93) toward its free end, by means of which said lift-off arm is connected to the cap side wall (81).

6. The closure of claim 5, characterized in that said fastening device comprises two tensioning members (84, 85) and a bridge element (97) at the periphery of the cap side wall (81) which bridge element connects the two tensioning members with one another, and wherein each tensioning member comprises a strap (96a, 96b) being located on that side of said tensioning member between the slit spanned by the same and the bridge element and connecting said tensioning member with the cap side wall, and which strap can be torn open in the tangential direction.

7. The closure means of claim 6, characterized in that said bridge element (97) comprises at least one tear-open strap (98) by means of which said bridge element is connected to the lift-off element (88) on the cap side wall (81) over the flanks (88c, 88d).

8. The closure of claim 7, characterized in that a sector of the bridge element (97) is located in front of a forward face of the lift-off element (88), said sector being free from straps and being adapted to be lifted from the lift-off element prior to the first opening of the closure means, when the strap-connection between at least one of said tensioning members (84, 85) and the cap side wall (81) is torn open on at least one side of the slit (82, 83) which said last-mentioned tensioning member spans.

9. The closure of claim 1, characterized in that a collar for sealing (86) is provided on the inside, of the roof wall (80a), said.collar strongly tapers towards its bottom end, the axial length of which being approximately of the same depth as the inside of the cap (80).

10. The closure of claim 1, characterized in that the lift-off flange (102) being ofaemicircular cross-section is situated on the underside of the lift-off element (88) ; the lower edge of said lift-off flange (102) lying approximately in a plane with the lower surface of said lift-off element (88) of the cap side wall (81) whereby the-said rounded- off lift-off flange (102) incorporates recess (104) if desired being open on the sides.

## Revendications

1. Dispositif de fermeture pour la fermeture étanche et une réouverture facile d'une bouteille ou récipient analogue, comprenant un goulot pourvu d'une ouverture de sortie (10), une surface frontale de goulot (10a) entourant cette dernière et un bourrelet de sortie ou d'embouchure (11) situé en dessous de la surface frontale et limité à son côté inférieur (11 b) par un rétrécissement, le dispositif comprenant un capuchon (80) servant de tête de fermeture et comprenant une paroi supérieure (80a) et une paroi latérale (81) entourant cette dernière, qui comporte des fentes (82, 83) s'étendant pour leur écartement lors de la mise en place sur l'ouverture de sortie (10) de la bouteille depuis son bord inférieur (80b) perpendiculairement à ce dernier, un bourrelet annulaire interne (89) destiné à venir en engagement au côté inférieur rétréci (11b) du bourrelet de sortie (11) de la bouteille, une douille (86) disposée au côté interne de la paroi supérieure (80a) et servant à rendre étanche l'ouverture de sortie (10) dans la position de fermeture, un talon ou ergot d'actionnement au côté d'actionnement du capuchon (80), et susceptible d'être actionné par un doigt, ainsi qu'un dispositif de fixation pourvu d'au moins un organe de pont de serrage relié à une région éloignée du côté d'actionnement de la paroi latérale de capuchon (81) et formant un pont par-dessus chaque fente (82, 83) présente dans la paroi latérale de capuchon (81) dans la position de fermeture, à la manière d'un anneau tout en appliquant de façon étanche le bourrelet annulaire interne (89) de la paroi latérale de capuchon (1) au côté inférieur rétréci (11b) du bourrelet de sortie (11) de la bouteille, cet organe de pont de serrage étant tendu dans la position de fermeture par une extension tangentielle à la paroi latérale de capuchon (81) et provoquant de cette manière une compression de chaque fente (82, 83) et une application uniforme à tous les côtés du bourrelet annulaire interne (89) au côté inférieur rétréci (11 b) du bourrelet de sortie (11) du goulot de bouteille, caractérisé en ce que l'organe de pont de serrage (84) ou (85) d'au moins une fente (82) ou (83) est susceptible d'être déchiré ou arraché au moins au côté de cette dernière lors de l'ouverture de la fermeture jusqu'à la fente (82) ou (83) par-dessus laquelle il s'étend, de telle façon que lors de la reprise de la position de fermeture avec l'organe de pont de serrage (84) ou (85) déchiré, son èxtension tangentielle et ainsi le serrage ou la compression de la fente (82) ou (83) correspondante soient supprimées.

2. Dispositif de fermeture selon la revendication 1, caractérisé en ce que l'organe de pont de serrage (84, 85) susceptible d'être déchiré comprend aux deux côtés de la fente (82, 83) par-dessus laquelle il s'étend des barrettes déchirables (93, 95) par l'intermédiaire desquelles il est relié à la paroi latérale de capuchon (81).

3. Dispositif de fermeture selon la revendication 1, caractérisé en ce qu'au moins deux fentes (82, 83) sont présentes, qui sont disposées de la même manière entre le côté d'actionnement et le côté opposé de la paroi latérale de capuchon (81) à l'aide de zones mutuellement opposées, et qu'un organe de pont de serrage (84,85) par fente (82, 83) est prévu, qui présente une forme arquée, est conformé de façon à être élastiquement extensible lors de l'écartement de la fente (82, 83) et est articulé aux deux côtés de la fente (82, 83) par-dessus laquelle il s'étend, à la paroi latérale (81 à à une faible distance de la fente, et en ce que chaque organe de pont de serrage (84, 85) comprend à au moins un côté de la fente (82, 83) par-dessus laquelle il s'étend une barrette (82, 83) plus longue déchirable dans la direction tangentielle par l'intermédiaire de laquelle il est relié à la paroi latérale de capuchon (81).

4. Dispositif de fermeture selon l'une des revendications 1 à 3, caractérisé en ce que l'ergot d'actionnement (88) prévu sur le côté d'actionnement est relié rigidement à la paroi latérale de capuchon (81) en étant réalisé en une pièce avec cette dernière, et en ce qu'au moins un organe de pont de serrage (84, 85) déchirable comprend un bras de soulèvement (84a, 85a) qui s'étend du côté éloigné de l'ergot d'actionnement (81) de la fente associée (82, 83) au loin de celle-ci le long de la paroi latérale de capuchon (81).

5. Dispositif de fermeture selon la revendication 4, caractérisé en ce que le bras de soulèvement (84a, 85a) comprend au moins une petite barrette déchirable (83) en direction de son extrémité libre, par laquelle il est relié à la paroi latérale de capuchon (81).

6. Dispositif de fermeture selon la revendication 5, caractérisé en ce que dans le cas de deux organes de pont de serrage (84, 85), un élément de pont est prévu (97) qui s'étend au pourtour de la paroi latérale de capuchon (91) et relie les deux organes de pont de serrage (84, 85), et en ce que chaque organe de pont de serrage (84, 85) comprend sur son côté situé entre la fente (82, 83) par-dessus laquelle il s'étend et l'élément de pont (97) une barrette déchirable dans la direction tangentielle (96a, 96b) par laquelle il est relié à la paroi latérale de capuchon (81).

7. Dispositif de fermeture selon la revendication 6, caractérisé en ce que l'élément de pont (97) comprend au moins une barrette déchirable ou arrachable (98) par laquelle il est relié au flanc (88c, 88d) de l'ergot ou de talon d'actionnement (88) fixée à la paroi latérale de capuchon (81).

8. Dispositif de fermeture selon la revendication 7, caractérisé en ce que la zone située devant le côté frontal (88), de l'ergot d'actionnement (88), de l'élément de pont (97) est exempte de barrettes et est susceptible d'être soulevé vers le haut, de l'ergot d'actionnement (88), avant la première ouverture de la fermeture, jusqu'à ce que la liaison de barrette d'au moins un organe de pont de serrage (84, 85), à la paroi latérale de capuchon (81), soit déchiré à au moins un côté de la fente (82, 83) par-dessus laquelle elle s'étende.

9. Dispositif de fermeture selon la revendication 1, caractérisé en ce qu'il comporte sur le côté interne de la paroi supérieure (80a) une douille d'étanchéité se rétrécissant fortement en direction de son extrémité inférieure, dont la longueur axiale correspond approximativement à la profondeur de l'espace interne du capuchon (80).

10. Dispositif de fermeture selon la revendication 1, caractérisé en ce que sur le côté inférieur de l'ergot d'actionnement (88) est disposé un bourrelet de soulèvement (102) présentant une section transversale en forme d'un demi-cercle, dont le bord inférieur se trouve approximativement dans un même plan avec la surface inférieure de l'ergot d'actionnement (88) de la paroi latérale de capuchon (81) et en ce qu'une dépression (104) le cas échéant ouverte vers les côtés fait suite au bourrelet de soulèvement arrondi (102).
